# EUROPÄISCHE PATENTANMELDUNG

(11) **EP 0 731 246 A1**
(43) Veröffentlichungstag der Anmeldung: **11.09.1996**
(21) Anmeldenummer: 96103136.6
(22) Anmeldetag: 01.03.1996
(51) Int. Cl.: E06B 5/16, E04B 2/96

(54) **Verglasung mit einer eine Gebäudeöffnung abdeckenden Doppel- oder Mehrfachscheibe und brandsichere Schraubhalterung**

(30) Priorität: 08.03.1995 DE 19508075
(71) Anmelder: Firma J. Eberspächer, D-73730 Esslingen (DE)
(72) Erfinder: Hurth, Perumal, 70376 Stuttgart (DE)

(57) **Zusammenfassung**

Bei einer Brandschutzverglasung (1) mit außenliegenden Scheiben (2) und innenliegenden Scheiben (3), die mittels brandsicherer Schraubhalterungen auf der Rauminnenseite eines Tragprofils (5) befestigt sind, sind im Randbereich der Scheiben innenliegende und außenliegende Dichtelemente vorgesehen. Es wird vorgeschlagen, nur die raumaußenseitigen Scheiben (2) durch Schraubhalterungen (4, 4') zu verspannen, wobei einzelne Schraubhalterungen (4), vorzugsweise jede zweite, mit dem Tragprofil (5) verbunden ist.

## Beschreibung

Die Erfindung betrifft eine Verglasung mit einer eine Gebäudeöffnung abdeckenden Doppel- oder Mehrfachscheibe, die mittels einer brandsicheren Schraubhalterung auf der Rauminnenseite eines Tragprofils befestigt ist, wobei im Randbereich der Scheiben innenliegende und außenliegende Dichtelemente vorgesehen sind.

Aus DE 39 05 727 C2 ist es bekannt, Glasscheiben durch eine Verglasung mit einer brandsicheren Schraubhalterung der eingangs genannten Art brandsicher zu halten, wobei die innen und außen angeordneten elastischen Dichtelemente Quell- oder Blähmatten sind. Quell- oder Blähmatten vereinigen in sich die herausragenden Merkmale Beständigkeit der Keramikfaser (Aluminium-Silika) gegen hohe Temperaturen und Wärmeausdehnung des Vermiculit-Materials (intumeszierend). Sie sind damit Lagerungsmatten oder Streifen mit Haltekräften, die mit steigender Temperatur ebenfalls ansteigen. Im Brandfall stellt sich somit durch die intumeszierende Wirkung der Quellmatte ein erhöhter Anpreßdruck ein, der die eingestellte Vorspannkraft der brandsicheren Halterung im Normalbetriebsfall deutlich übersteigt. Derartige Quellmatten sind jedoch vergleichsweise kostenintensiv, weshalb man bestrebt ist, mit dem Material sparsam umzugehen. Im vorliegenden Fall bedeutet dies, nicht zu dicke Quellmatten oder dergl. zu verwenden und gleichwohl einen ausreichenden Anpreßdruck auch im Brandfall sicherzustellen. Die bekannte Verglasung ist eine Mehrfachverglasung, insbesondere eine Doppelverglasung, die insgesamt mittels vergleichsweise großer Quellmatten eingefaßt ist, wobei die rauminnere Quellmatte einer besonderen Abstützung bedarf, um ihre Funktion sicherzustellen. Jede Schraubhalterung der Verglasung ist vergleichsweise aufwendig mit dem dazugehörigen Tragprofil verschraubt.

Aufbauend auf vorgenanntem Stand der Technik ist es Aufgabe der Erfindung, eine Verglasung mit einer brandsicheren Schraubhalterung der eingangs genannten Art zu schaffen, die sehr einfach bei gutem optischen Erscheinungsbild aufgebaut ist und zuverlässig selbst im Brandfall die Raumaußenseite von der Rauminnenseite dicht abschließt.

Gelöst wird die der Erfindung zugrundeliegende Aufgabe durch die Merkmale des Patentanspruchs 1.

Vorteilhaft weitergebildet wird der Erfindungsgegenstand durch die Merkmale der Unteransprüche 2 bis 10.

Wesen der Erfindung ist, nicht den Gesamtverbund einer Doppel- oder Mehrfachscheibe durch eine brandsichere Schraubhalterung auf der Rauminnenseite des Tragprofils zu befestigen, sondern nur die raumaußenseitige Scheibe durch entsprechende Verspannung mit flächig anliegenden speziellen Brandschutzdichtungen, welche insbesondere aus Keramikfaser sind. Diese Brandschutzdichtungen können vergleichsweise klein dimensioniert sein. Entsprechend gering ist der benötigte Materialaufwand des vergleichsweise hochwertigen und damit kostenintensiven Materials.

Eine besonders zweckmäßige Ausführungsvariante sieht vor, daß nicht jede der brandsicheren Schraubhalterungen Schraubbolzen aufweist, die mit dem Tragprofil befestigt sind. Insbesondere genügt es, wenn jeder zweite Schraubbolzen mit dem Tragprofil befestigt ist. Die dazwischenliegenden brandsicheren Schraubhalterungen weisen kurze Schraubbolzen auf und verspannen lediglich zwei angrenzende raumaußenseitige Scheiben. Tritt der Brandfall ein, ist sichergestellt, daß die raumaußenseitige Verglasung in jedem Fall erhalten und insbesondere dicht am Scheibenrand verbunden bleibt. Jede zweite Befestigungsstelle am Tragprofil genügt, daß die Scheibe insgesamt nicht herunterfällt. Eine derartige Verglasung bringt Montagevorteile und ist gleichwohl zuverlässig im Betrieb.

Zweckmäßigerweise sind bei einer Doppelscheibe die rauminnenseitigen Scheiben im Randbereich über Distanzprofile miteinander verklebt. Die Distanzprofile sind vorzugsweise Stahlprofile.

Unter den rauminnenseitigen Scheiben befindet sich eine durchgehende Flächenabdichtung mit Bezug auf das angrenzende Tragprofil.

Ist ein verlängerter Schraubbolzen mit einem Befestigungsgewinde für ein Tragprofil vorgesehen, so werden im montierten Zustand der Anordnung nicht nur zwei raumaußenseitige Scheiben im Randbereich miteinander verspannt, sondern auch der Gesamtverbund aller Scheiben mit dem Tragprofil, wobei die tragprofilseitige Flächenabdichtung hinreichend vorgespannt wird, um ausreichende Abdichtungswirkung im Normalbetriebsfall zu schaffen. Tritt der Brandfall ein, wird letztgenannte Spezialdichtung in aller Regel zerstört, ohne daß der Schraubbolzen aus seiner Verankerungsstelle am Tragbolzen sich löst, d.h. der Außenscheibenverbund geschlossen gehalten werden kann.

Durch die Erfindung wird mithin ein Rahmenpaket mit raumaußenseitigen verspannten Scheiben vorgeschlagen, welches im ganzen am Tragprofil bzw. an Sprossen befestigt werden kann. Es wird somit ein G-Verglasungssystem eingerichtet, welches auf einfache Weise bestehenden Bauvorschriften gerecht wird. Die Verglasung eignet sich insbesondere in Industrie und bei öffentlichen Bauten.

Die Erfindung wird nachfolgend anhand von Ausführungsbeispielen unter Bezugnahme auf die beigefügte Zeichnung näher erläutert; es zeigen:
- Fig. 1: eine Brandschutzverglasung im Bereich eines vertikalen Tragprofiles, gesehen in einer perspektivischen schematischen Ansicht von oben,
- Fig. 2: einen Querschnitt durch die Brandschutzverglasung gemäß Fig. 1 längs der Linie A-A,
- Fig. 3: einen Querschnitt durch die Brandschutzverglasung gemäß Fig. 1 längs der Linie B-B,
- Fig. 4: eine der Fig. 2 ähnliche Ausführungsvariante einer am Tragprofil befestigten Brandschutzverglasung, und
- Fig. 5: eine dritte Ausführungsvariante ähnlich Fig. 4.

Gemäß Zeichnung umfaßt eine Verglasung 1, beispielsweise das Dach eines Industriegebäudes, raumaußenseitige Scheiben 2 und rauminnenseitige Scheiben 3, die an senkrechten Tragprofilen durch brandsichere Schraubhalterungen befestigt sind.

Insbesondere ist ein Doppelscheibenverbund vorgesehen, wobei im Randbereich zwischen raumaußenseitigen Scheiben 2 und rauminnenseitigen Scheiben 3 Distanzprofile 8 zwischengeordnet, insbesondere verklebt sind. Die Distanzprofile sind vorzugsweise aus Stahl.

Die rauminnenseitigen Scheiben 3 sind gemäß den Fig. 2 bis 5 ein Verbund mehrerer Scheiben, ein sog. Verbundsicherheitsglas.

Das Verbundsicherheitsglas liegt im Bereich eines Tragprofils 5 über eine durchgehende Flächenabdichtung 13 auf.

Die Anordnung ist so getroffen, daß lediglich zwei benachbarte raumaußenseitige Scheiben 2 durch einen Schraubbolzen 12 miteinander verspannt sind. Hierbei sind die Randbereiche der raumaußenseitigen Scheiben 2 innen und außen durch Brandschutzdichtungen 6, 7 aus einem Keramikfasermaterial überbrückt, und es liegen diese Brandschutzdichtungen 6, 7 an zugeordneten Deckschienen 10, 11 abstützend an.

Die in Fig. 2 veranschaulichte Schraubhalterung 4 besitzt einen unteren Gewindeabschnitt, der sowohl mit der unteren Deckschiene 10 verschraubt ist, um die raumaußenseitigen Scheiben 2 brandschutzsicher zu verspannen, als auch am Verlängerungsende 16 des Schraubbolzens 12 ferner auch mit einer Schraubbohrung des Tragprofils 5 in einer Weise verschraubt ist, daß der Gesamtverbund der außen- und innenliegenden Scheiben gegen das Tragprofil 5 verspannt ist.

Die Ausführungsvariante nach Fig. 3 sieht eine Schraubhalterung 4' mit einem Schraubbolzen 12' vor, der in seiner Länge kürzer ausgebildet ist als der Schraubbolzen 12 der vorgenannten Ausführungsvariante gemäß Fig. 2. Letztgenannter Schraubbolzen 12'weist ein kurzes Ende 17 auf, welches nicht mit dem Tragprofil 5 verspannt ist. Dadurch ergibt sich eine vereinfachte Montage. Vorzugsweise ist jede zweite Befestigungsstelle des Rands benachbarter außen- und innenliegender Scheiben in dieser Weise ausgebildet.

Das in Fig. 4 veranschaulichte Ausführungsbeispiel sieht wie die Ausführungsvariante gemäß Fig. 2 eine Schraubhalterung 4 mit einem langen Schraubbolzen 12 vor, der eine Verspannung eines Gesamtverbunds der Scheiben 2, 3 am Tragprofil 5 einrichtet. Die raumaußenseitigen Scheiben 2 werden durch separate hohle Schrauben 14 und zugehörige raumaußenseitige Gegenmuttern 18 verspannt, wobei sich der Gewindeabschnitt des Schraubbolzens 12 mit Spiel durch die hohle Schaube 14 erstreckt und mit seinem Verlängerungsende 16 am Tragprofil befestigt ist.

Das in Fig. 5 gezeigte Ausführungsbeispiel einer Brandschutzverglasung 1 entspricht im wesentlichen demjenigen nach Fig.4. Die hohle Schraube 14 besitzt jedoch keine Gegenmutter 18, sondern ist in einem Innengewinde der unteren bzw. rauminnenseitigen Deckschiene 10 verschraubt.

Es sei noch angemerkt, daß in den Unteransprüchen enthaltene selbständig schutzfähige Merkmale trotz der vorgenommenen formalen Rückbeziehung auf den Hauptanspruch entsprechenden eigenständigen Schutz haben sollen. Im übrigen fallen sämtliche in den gesamten Anmeldungsunterlagen enthaltenen erfinderischen Merkmale in den Schutzumfang der Erfindung.

## Patentansprüche

1. Verglasung (1) mit einer eine Gebäudeöffnung abdeckenden Doppel- oder Mehrfachscheibe, die mittels einer brandsicheren Schraubhalterung (4,4') auf der Rauminnenseite eines Tragprofils (5) befestigt ist, wobei im Randbereich der Scheiben (2, 3) innenliegende und außenliegende Dichtelemente vorgesehen sind,
dadurch gekennzeichnet,
daß nur die raumaußenseitige Scheibe (2) durch Schraubhalterungen (4, 4') verspannt ist, wobei zumindest einzelne Schraubhalterungen (4) mit dem Tragprofil (5) befestigt sind.

2. Verglasung nach Anspruch 1,
dadurch gekennzeichnet,
daß bei einer Doppelverglasung die rauminnenseitige Scheibe (3) mit der raumaußenseitigen Scheibe (2) über randseitige Distanzprofile (8) verklebt ist.

3. Verglasung nach Anspruch 2,
dadurch gekennzeichnet,
daß die Distanzprofile (8) Stahlprofile sind.

4. Verglasung nach einem der Ansprüche 1 bis 3,
dadurch gekennzeichnet,
daß zwei benachbarte raumaußenseitige Scheiben (2) zugewandte Verlängerungsabschnitte (9) aufweisen, die rauminnenseitig und raumaußenseitig durch jeweils eine flächige Brandschutzdichtung (6 bzw. 7) mit zugehöriger abstützender Deckschiene (10 bzw. 11) gegeneinander mittels Schraubbolzen (12, 12') oder hohler Schrauben (14) verspannt sind, durch welche sich Schraubbolzen (12) erstrecken können.

5. Verglasung nach Anspruch 4,
dadurch gekennzeichnet,
daß die Brandschutzdichtungen (6, 7) aus wärmebeständigem Material, vorzugsweise aus Keramikfasermaterial, gebildet sind.

6. Verglasung nach Anspruch 4 oder 5,
dadurch gekennzeichnet,
daß die hohle Schraube (14) mit einer raumaußenseitigen Gegenmutter (18) oder der rauminnenseitigen Deckschiene (10) verschraubt ist (Fig. 4 bzw. 5).

7. Verglasung nach einem der Ansprüche 4 bis 6,
dadurch gekennzeichnet,
daß unterschiedlich lange Schraubbolzen (12 bzw. 12') oder lange Schraubbolzen (12) mit hohlen Schrauben (14) vorgesehen sind, wobei die kurzen Schraubbolzen (12') oder die hohlen Schrauben (14) nur die raumaußenseitigen Scheiben (2) Verspannen, während die langen Schraubbolzen (12) zusätzlich ein rauminnenseitiges Verlängerungsende (16) besitzen, das in einem Befestigungseingriff mit dem Tragprofil (5) steht.

8. Verglasung nach Anspruch 7,
dadurch gekennzeichnet,
daß Schraubhalterungen (4) mit langen Schraubbolzen (12) und Schraubhalterungen (4') mit kurzen Schraubbolzen (12') oder hohlen Schrauben (14) in abwechselnder Reihenfolge vorgesehen sind (Fig. 1).

9. Verglasung nach einem der Ansprüche 1 bis 8,
dadurch gekennzeichnet,
daß die rauminnenseitige Scheibe (3) ein Verbundsicherheitsglas ist.

10. Verglasung nach einem der Ansprüche 1 bis 9,
dadurch gekennzeichnet,
daß auf dem Tragprofil (5) eine durchgehende Flächenabdichtung (13) angeordnet ist, welche die rauminnenseitige Scheibe (3) abdichtend abstützt.
